# FASCICULE DE BREVET EUROPEEN

(11) **EP 1 730 608 B1**
(45) Date de publication et mention de la délivrance du brevet: **04.05.2011**
(21) Numéro de dépôt: 05744396.2
(22) Date de dépôt: 29.03.2005
(51) Int. Cl.: G04F 5/14, H03L 7/26

(54) **PROCÉDÉ DE GÉNÉRATION D'UN SIGNAL D'HORLOGE ATOMIQUE A PIÉGEAGE COHÉRENT DE POPULATION ET HORLOGE ATOMIQUE CORRESPONDANTE**
VERFAHREN ZUR MODULATION EINES ATOMUHRSIGNALS MIT COHERENT POPULATION TRAPPING UND ENTSPRECHENDE ATOMUHR
METHOD FOR MODULATING AN ATOMIC CLOCK SIGNAL WITH COHERENT POPULATION TRAPPING AND CORRESPONDING ATOMIC CLOCK

(30) Priorité: 30.03.2004 FR 0403289
(43) Date de publication de la demande: 13.12.2006
(73) Titulaire: CENTRE NATIONAL DE LA RECHERCHE SCIENTIFIQUE (CNRS), 75794 Paris Cedex 16 (FR)
(72) Inventeur: DIMARCQ, Noël, F-91150 ETAMPES (FR); GUERANDEL, Stéphane, F-92330 SCEAUX (FR); ZANON, Thomas, F-75009 PARIS (FR); HOLLEVILLE, David, F-75013 PARIS (FR)
(74) Mandataire: Domenego, Bertrand
(86) Numéro de dépôt international: PCT/FR2005/000754
(87) Numéro de publication internationale: WO 2005/101141

(56) Documents cités:
- FR-A- 2 581 261
- GB-A- 1 068 272
- ZANON T ET AL: "Coherent population trapping with cold atoms" PROCEEDINGS OF THE 2003 IEEE INTERNATIONAL FREQUENCY CONTROL SYMPOSIUM& PDA EXHIBITION JOINTLY WITH THE 17TH. EUROPEAN FREQUENCY AND TIME FORUM. TAMPA, FL, MAY 4 - 8, 2003, IEEE INTERNATIONAL FREQUENCY CONTROL SYMPOSIUM, NEW YORK, NY : IEEE, US, 4 mai 2003 (2003-05-04), pages 49-54, XP010688802 ISBN: 0-7803-7688-9
- VANIER J ET AL: "Atomic clocks based on coherent population trapping: basic theoretical models and frequency stability" PROCEEDINGS OF THE 2003 IEEE INTERNATIONAL FREQUENCY CONTROL SYMPOSIUM& PDA EXHIBITION JOINTLY WITH THE 17TH. EUROPEAN FREQUENCY AND TIME FORUM. TAMPA, FL, MAY 4 - 8, 2003, IEEE INTERNATIONAL FREQUENCY CONTROL SYMPOSIUM, NEW YORK, NY : IEEE, US, 4 mai 2003 (2003-05-04), pages 2-15, XP010688798 ISBN: 0-7803-7688-9

## Description

Les horloges atomiques à piégeage cohérent de population, désignées horloges CPT pour « Coherent Population Trapping » sont connues de l'état de la technique.

D'une manière générale, ainsi que représenté en figure 1a, les horloges atomiques utilisent un milieu d'interaction, formé en général par des atomes de césium ou de rubidium excités par un signal radio-électrique engendré par un oscillateur local LO et un synthétiseur S à une fréquence d'excitation et formé par un signal micro-onde à 6,8 GHz respectivement 9,2 GHz pour le rubidium et le césium. Les atomes du milieu d'interaction sont excités entre deux niveaux d'énergie e et f représentés en figure 1b. Ce mode d'excitation est désigné mode d'interrogation de Rabi si l'interaction est continue et mode d'interrogation de Ramsey si l'interrogation repose sur deux courtes interactions séparées par un temps mort.

Le signal de réponse issu de l'interaction a une amplitude fonction de l'accord à la résonance du signal d'excitation. La détection du signal de réponse peut être effectuée par absorption optique, par sélection magnétique, fluorescence optique ou détection magnétique.

Un système d'asservissement de l'oscillateur local à partir du signal de réponse permet d'obtenir en sortie de cet oscillateur un signal périodique Sᵤ, présentant des qualités d'exactitude et de stabilité de fréquence comparables à celles de la fréquence de résonance e → f.

Reprenant le principe général de l'asservissement précédemment décrit, les horloges CPT utilisent également un milieu d'interaction illuminé par deux ondes laser et mettent en oeuvre un mode d'interrogation continu.

Dans un mode de réalisation antérieur, le milieu d'interaction constitué par du sodium est spatialement séparé en deux zones d'interaction distinctes, séparées par une distance de 30 cm.

Les faisceaux laser permettent d'engendrer une résonance par transition Raman à 1 772 MHz, la frange centrale du motif de franges de Ramsey étant ramenée à une largeur de 650 Hz, grâce à une interaction produite dans les zones d'interaction.

Pour une description plus détaillée de ce type d'horloge atomique on pourra utilement se reporter à l'article intitulé « Observation of Ramsey Fringes Using a simulated, Resonance Raman Transition in a Sodium Atomic Beam » publié par T.E. Thomas, P.R. Hemmer, and S. Ezekiel Research Laboratory of Electronics, Massachusets Institute of Technology, Cambridge, Massachusetts 02 139 et C.C. Leiby, Jr., R.H. Picard, and C.R. Willis, Rome Air Development Center, Hanscom Air Force Base, Massachusetts 01 731 PHYSICAL REVIEW LETTERS Volume 48, Number 13, 29 March 1982.

On connait également l'article intitulé "Coherent Population trapping with cold atoms" publié par T.Zanon et al., 2003 IEEE International Frequency Control Symposium. Cet article divulgue un procédé de génération d'un signal d'horloge selon le préambule de la revendication 1 ainsi qu'une horloge atomique selon le préambule de la revendication 7.

De manière générale, les horloges atomiques de type CPT mettent en oeuvre une interrogation en mode continu, au moyen de deux ondes laser cohérentes en phase. Chaque onde laser est quasi résonnante avec une transition optique des atomes 2 → e et 2 → f et la différence entre les fréquences des deux ondes est proche de la fréquence de référence atomique f → e. Lorsque l'accord f → e à la résonance est satisfait, les atomes du milieu d'interaction sont piégés dans une superposition cohérente des états f et e correspondant à un état noir. On observe une diminution de l'amplitude de l'absorption des ondes laser, une diminution de l'amplitude du signal de fluorescence. La superposition cohérente d'états atomiques est aussi associée à une aimantation engendrant une onde électromagnétique oscillant à la fréquence de la transition e → f dans le domaine des micro-ondes.

L'absorption ou l'émission de fluorescence sont minimales et le champ de l'onde électromagnétique émise a une amplitude maximale à la résonance. Le signal d'horloge atomique correspond à la variation de l'amplitude du signal détecté par absorption, fluorescence ou émission micro-onde, en fonction de la valeur de la différence de fréquence des ondes laser.

Dans tous les types d'horloge atomique CPT connus à l'heure actuelle, l'interrogation du milieu d'interaction est continue, les ondes laser interagissant continûment avec les atomes du milieu d'interaction.

Toutefois, dans les types d'horloges atomiques précités, une trop forte intensité d'illumination du milieu d'interaction par les ondes laser provoque l'élargissement des raies de résonance obtenues, en raison de la saturation optique des atomes du milieu d'interaction.

Cet inconvénient conduit à une dégradation de la stabilité de la fréquence du signal d'horloge atomique.

Pour cette raison, dans les horloges atomiques CPT actuellement existantes, on tente de résoudre le problème technique précité en réduisant simplement l'intensité d'illumination du milieu d'interaction par les faisceaux laser utilisés.

Une telle mesure ne permet pas de résoudre le problème technique précité car elle se traduit, en fait, par une difficulté accrue de détection des signaux d'horloge atomique, de faible amplitude, issus de l'interaction.

Les signaux d'horloge atomique de trop faible amplitude précités sont détectés dans des conditions de rapport signal à bruit dégradées, ce qui se traduit, à nouveau, par une dégradation de la stabilité de la fréquence de l'horloge atomique.

La présente invention a pour objet de remédier au problème technique de la saturation optique des milieux d'interaction des horloges atomiques, notamment horloges CPT ou autres, tout en maintenant des conditions de rapport signal à bruit non dégradées.

Un autre objet de la présente invention est en outre, grâce à un traitement spécifique du signal de réponse engendré par l'interrogation du milieu d'interaction dans les horloges atomiques CPT actuelles, l'obtention d'une augmentation du contraste des franges d'interférence en mode de Ramsey et d'une diminution des variations lentes d'amplitude ou dérives du signal d'horloge atomique, engendrées notamment par les fluctuations irréductibles des paramètres de fonctionnement, tels que la fréquence et l'amplitude des lasers d'interrogation du milieu d'interaction.

Un autre objet de l'invention est, enfin, la mise en oeuvre d'un procédé de génération d'un signal d'horloge CPT et d'une horloge CPT correspondante permettant une miniaturisation de ce type d'horloge en vue de la production industrielle d'horloges dans lesquelles la cellule d'interaction n'excède pas un volume de quelques mm³.

Le procédé de génération d'un signal d'horloge atomique à piégeage cohérent de population, objet de la présente invention, met en oeuvre une première et une deuxième onde laser cohérentes en phase, chacune sensiblement en résonance avec une transition optique des atomes d'un milieu d'interaction. La superposition cohérente des états atomiques correspondant au piégeage cohérent de population d'atomes permet d'engendrer un signal de réponse présentant une amplitude extrémale à la résonance et représentative du signal d'horloge atomique correspondant à la variation d'amplitude du signal détecté en fonction de la valeur de la différence de fréquence de la première et de la deuxième onde laser cohérentes en phase.

Il est remarquable en ce qu'il consiste au moins à moduler en synchronisme par impulsions successives l'intensité de la première et de la deuxième onde laser, selon un facteur de forme déterminé entre un niveau haut et un niveau bas d'intensité, le signal de réponse engendré pendant une impulsion courante dépendant de l'état atomique engendré pendant au moins une impulsion précédant cette impulsion courante et de l'évolution de cet état atomique pendant la durée de niveau bas d'intensité séparant ces impulsions.

Le signal de réponse est détecté et superposé par combinaison linéaire du signal de réponse engendré pendant cette impulsion courante et au moins une impulsion précédant cette impulsion courante, pour engendrer un signal d'horloge atomique compensé résultant, dont la largeur spectrale est minimalisée.

L'horloge atomique à interrogation pulsée, objet de la présente invention, comprend au moins un module optique d'interrogation permettant d'engendrer un premier et un deuxième faisceau laser cohérents en phase, chacun sensiblement en résonance avec une transition optique des atomes d'un milieu d'interaction, une cellule d'interaction comportant ce milieu d'interaction, illuminé en fonctionnement par le premier et le deuxième faisceau laser cohérents en phase, pour engendrer un signal de réponse présentant une amplitude extrémale à la résonance et correspondant à la variation d'amplitude du signal détecté en fonction de la différence de fréquence du premier et du deuxième faisceau laser cohérents en phase et un module de détection de ce signal de réponse adapté à la longueur d'onde et à l'amplitude du signal de réponse.

Elle est remarquable en ce qu'elle comporte en outre un bloc de modulation par impulsions de l'intensité du premier et du deuxième faisceau laser entre un niveau haut et un niveau bas d'intensité. Ce bloc de modulation est placé sur le trajet du premier et du deuxième faisceau laser, en amont de la cellule d'interaction, pour engendrer en synchronisme un premier et un deuxième faisceau laser pulsé. L'interaction entre le premier respectivement le deuxième faisceau laser et le milieu d'interaction est sensiblement limitée à la durée de chaque impulsion successive correspondant à un niveau haut d'intensité et le signal de réponse engendré pendant une impulsion courante dépend de l'état atomique engendré pendant au moins une impulsion précédant cette impulsion courante et de l'évolution de cet état atomique pendant la durée de niveau bas d'intensité séparant ces impulsions.

En outre, le module de détection comprend un module sommateur par combinaison linéaire du signal de réponse engendré pendant cette impulsion courante et du signal de réponse engendré pendant au moins une impulsion précédant cette impulsion courante. Le module sommateur par combinaison linéaire permet d'engendrer un signal d'horloge atomique compensé résultant, dont la largeur spectrale est minimalisée.

Le procédé et l'horloge atomique à piégeage cohérent de population objets de la présente invention trouvent application à la mise en oeuvre industrielle de garde-temps ou de référence de fréquence embarqués de très faible encombrement, utilisables notamment dans les applications spatiales.

Ils seront mieux compris à la lecture de la description et à l'observation des dessins ci-après dans lesquels, outre les figures 1a et 1b relatives à l'art antérieur :
- la figure 2a représente, à titre purement illustratif, un organigramme des étapes essentielles de mise en oeuvre du procédé objet de la présente invention ;
- la figure 2b représente, à titre purement illustratif, au point 1), un chronogramme des signaux d'impulsions de faisceau laser pulsé susceptibles d'être utilisés pour la mise en oeuvre du procédé objet de l'invention décrit en figure 2a, et, au point 2), un chronogramme du signal de réponse obtenu après détection en sortie de la cellule d'interaction ;
- la figure 3 représente, à titre purement illustratif, un schéma fonctionnel d'une horloge atomique CPT conforme à l'objet de la présente invention, permettant la mise en oeuvre du procédé décrit en liaison avec les figures 2a et 2b;
- la figure 4a représente, à titre illustratif, un schéma détaillé d'un module de traitement du signal de réponse après détection, dans un mode de réalisation préférentiel non limitatif, ce module de traitement du signal de réponse étant plus particulièrement adapté à l'exécution d'un traitement numérique dédié ;
- la figure 4b représente, à titre illustratif, un chronogramme d'exécution d'opérations sur des valeurs échantillonnées d'impulsions successives de signal de réponse, plus particulièrement sur une impulsion courante et au moins une impulsion précédant cette impulsion courante, les opérations conduites sur les valeurs échantillonnées précitées permettant en particulier d'améliorer sensiblement la pureté spectrale et le contraste du signal d'horloge atomique compensé résultant obtenu, suite à l'exécution de ces opérations ;
- la figure 4c représente, à titre illustratif, un diagramme amplitude-fréquence du désaccord Raman, désaccord de la différence de fréquence entre les deux ondes laser et du motif de franges de Ramsey obtenu en sortie du module de traitement dédié représenté en figure 3, après application d'une superposition par combinaison linéaire du signal de réponse engendré pendant une impulsion courante et au moins une impulsion précédant cette impulsion courante.

Le procédé de génération d'un signal d'horloge atomique à piégeage cohérent de population objet de la présente invention sera maintenant décrit en liaison avec les figures 2a et 2b.

D'une manière générale, on rappelle que, conformément aux principes du mode opératoire des horloges atomiques CPT, le procédé objet de la présente invention est mis en oeuvre à partir d'une première onde laser L₁ et d'une deuxième onde laser L₂ cohérentes en phase.

En référence à la figure 1b, chacune des ondes laser précitées est sensiblement en résonance avec une transition optique des atomes d'un milieu d'interaction, les ondes laser L₁ et L₂ étant réputées émises à une fréquence f₁ et f₂ et à leur longueur d'onde correspondante dans le vide ou l'air, la différence de fréquence des ondes laser précitées étant notée Δf₁₂. De préférence, les ondes laser L1 et L2 sont polarisées soit circulairement soit linéairement de manière orthogonale.

La superposition cohérente des états atomiques correspondants au piégeage cohérent de population d'atomes tel que représenté en figure 1b engendre un signal de réponse dans le domaine micro-onde présentant une amplitude extrémale à la résonance et représentative du signal d'horloge atomique correspondant à la variation d'amplitude du signal de réponse détecté en fonction de la valeur de la différence de fréquence Δf₁₂ de la première et la deuxième ondes laser cohérente en phase L₁ et L₂.

On comprend, en particulier, que le mode d'interaction de la première et de la deuxième ondes avec le milieu d'interaction correspond au mode d'interaction en continu connu de l'état de la technique du point de vue physique.

Toutefois, et selon un aspect particulièrement remarquable du procédé objet de l'invention, celui-ci consiste au moins en une étape A à moduler en synchronisme par impulsions successives l'intensité de la première et de la deuxième ondes laser L₁, L₂ selon un facteur de forme déterminé, entre un niveau haut et un niveau bas d'intensité.

Sur la figure 2a, à l'étape A de celle-ci, on a représenté les ondes laser L₁ et L₂ modulées en synchronisme par impulsions successives, les impulsions successives étant réputées présentées un rang r, r-1, ..., r-p vis-à-vis d'une échelle de temps croissante t.

Par convention, l'impulsion courante est réputée avoir un rang r, l'impulsion précédant immédiatement cette impulsion courante le rang r-1 et les impulsions précédentes successives étant réputées avoir un rang antérieur successivement jusqu'à r-p.

On comprend en outre que les ondes laser L₁ et L₂ sont superposées sur le même chemin optique, ce qui permet bien entendu d'obtenir des impulsions d'ondes laser modulées cohérentes et en phase dans des conditions qui seront explicitées ultérieurement dans la description.

Ainsi, on comprend que l'interaction entre la première respectivement la deuxième ondes laser L₁, L₂ et en particulier la forme pulsée de celles-ci et le milieu d'interaction est limitée sensiblement à la durée de chaque impulsion successive Sᵣ, Sᵣ₋₁ à Sᵣ₋ₚ correspondant à un niveau haut d'intensité.

En conséquence, le signal de réponse engendré pendant une impulsion courante, l'impulsion de rang r précédemment décrite, dépend de l'état atomique engendré pendant au moins une impulsion précédant cette impulsion courante, c'est-à-dire les impulsions précédentes de rang r-1 à r-p et de l'évolution de cet état atomique pendant la durée de niveau bas d'intensité séparant les impulsions précitées.

Suite à la modulation par impulsions successives de l'intensité de la première et de la deuxième ondes laser L₁, L₂ et bien entendu à l'illumination du milieu d'interaction par les impulsions d'ondes laser ainsi obtenues, le procédé objet de l'invention consiste de manière particulièrement remarquable à détecter à l'étape B et superposer par combinaison linéaire à l'étape C le signal de réponse engendré pendant l'impulsion courante, signal de réponse noté Sᵣ de rang r correspondant à celui de l'impulsion d'illumination de même rang et au moins une impulsion précédant cette impulsion courante pour engendrer le signal d'horloge atomique compensé résultant, dont la largeur spectrale est minimalisée.

Sur la figure 2a, l'opération de détection est représentée à l'étape B, le signal de réponse étant réputé consister en le signal de réponse Sᵣ correspondant de rang r et les signaux de réponse successifs antérieurs Sᵣ₋₁ à Sᵣ₋ₚ.

L'opération de superposition par combinaison linéaire est représentée à l'étape C de la figure 2a et illustrée par la formule de combinaison linéaire ci-après : ${S}_{HC} = {\sum }_{k = r - p}^{k = r} {C}_{k} ⁢ { x S}_{k}$

Dans la formule précitée, on indique que S_{HC} représente le signal d'horloge atomique compensé résultant obtenu par la combinaison linéaire précitée Cₖ désignant un coefficient de pondération positif et/ou négatif appliqué à chaque impulsion de signal de réponse successive Sₖ.

Par convention, ainsi qu'il sera d'ailleurs décrit ultérieurement de manière plus détaillée relativement à une horloge atomique CPT conforme à l'objet de la présente invention, le coefficient de pondération Cₖ relatif au rang k=r de l'impulsion courante peut être pris égal à 1, les coefficients de rang k=r, repéré par rapport à l'impulsion courante pour les impulsions antérieures, pouvant alors être pris égaux successivement à des valeurs différentes négatives par exemple afin de corriger et compenser le signal d'horloge atomique finalement obtenu. Le rang final de sommation par combinaison linéaire k=r peut être déterminé expérimentalement ou pris comme paramètre.

En référence à la figure 2b, on indique que le processus de modulation par impulsions des ondes laser L₁ et L₂ est avantageusement effectué par train d'impulsions, la fréquence des impulsions de modulation étant comprise entre 0,2 Hz et 10⁴ Hz.

En référence à la figure 2b précitée et à l'axe temporel t, le niveau haut d'intensité de chaque impulsion pour un train d'impulsions donné a une durée h et le niveau bas d'intensité a une durée b.

Dans ces conditions, la plage de fréquences des impulsions d'ondes laser modulées représentées au point 1 de la figure 2b et finalement de signal de réponse de rangs r, r-1, r-p successifs est donné par la valeur 1/h+b pour les différentes valeurs de h et de b et le facteur de forme défini par la valeur h/h+b est alors compris entre 10⁻⁶ et 10⁻¹.

On comprend bien entendu que les impulsions I d'ondes laser modulées représentées au point 1) peuvent être obtenues par un signal électronique de commande présentant exactement les caractéristiques temporelles et/ou fréquentielles de celles représentées au point 1) de la figure 2b précitées.

En ce qui concerne le choix de l'intervalle de durée b séparant l'impulsion courante de rang r de l'impulsion précédant cette impulsion courante ou toute impulsion antérieure de rang r-1 à r-p dans un train d'impulsions de modulation, on indique que cette durée b est inférieure au temps de vie de la cohérence hyperfine existant entre les deux niveaux d'horloge.

En référence à la figure 1b, on rappelle que les deux niveaux d'horloge concernés sont les niveaux e et f qui déterminent la fréquence du signal d'horloge atomique résultant et que ce temps de vie dépend essentiellement du milieu d'interaction considéré.

L'un des aspects remarquables du procédé objet de la présente invention est en particulier que ce dernier est susceptible d'être mis en oeuvre à partir de milieux d'interaction constitués soit par des populations d'atomes thermiques contenus dans une cellule soit au contraire par des populations constituées par des atomes froids et, en particulier, refroidis par laser.

Le processus d'interrogation est avantageusement constitué par un mode d'interrogation de Ramsey avec au moins deux impulsions.

Pour ce qui concerne la technique de mise en oeuvre des milieux d'interaction précités, on indique que les atomes thermiques sont délivrés sous forme de vapeur ou de jet. L'obtention des atomes refroidis par laser consiste à faire interagir les atomes thermiques avec des ondes laser correctement accordées par rapport à des transitions optiques des atomes. La pression de radiation induite par les ondes laser permet de réduire rapidement l'énergie cinétique des atomes. On obtient ainsi des échantillons d'atomes refroidis de très faibles vitesses erratiques, de l'ordre de 1 cm/s, correspondant à une température de 10⁻⁶ K, très inférieure à celle des atomes thermiques, de l'ordre de quelques centaines de mètres par seconde, à la température de 300 K.

En ce qui concerne le mode de mise en oeuvre d'une cellule de refroidissement laser des atomes permettant l'interaction d'un ou deux faisceaux laser modulés en impulsion, un tel mode de mise en oeuvre, connu de l'état de la technique, ne sera pas décrit en détail. On pourra, dans ce but, se reporter utilement à la demande de brevet français publiée sous le numéro 2 730 845 au nom du CNRS.

Dans le processus de refroidissement, on rappelle que l'énergie cinétique des atomes ou la variation d'énergie cinétique de ceux-ci est proportionnelle à l'abaissement de température de la valeur initiale 300 K à 10⁻⁶ K, le coefficient de proportionnalité dépendant de la constante de Boltzmann.

En ce qui concerne le processus de détection du signal de réponse et en particulier des impulsions de signal de réponse successives Sᵣ à Sᵣ₋ₚ, le processus de détection précité est avantageusement choisi parmi le groupe des processus de détection comprenant l'absorption optique, la fluorescence optique, la détection micro-onde en fonction de la fréquence du signal d'interrogation.

On comprend que le procédé objet de la présente invention peut être mis en oeuvre dans de nombreuses situations compte tenu de la nature du milieu d'interaction choisi, le mode d'interrogation étant toutefois préférentiellement le mode d'interrogation de Ramsey avec au moins deux impulsions, ainsi que mentionné précédemment dans la description. Les processus de détection sont alors les processus de détection par absorption optique, la fluorescence optique, la détection micro-onde en fonction de la fréquence du signal d'interrogation précité.

Le tableau ci-après établit le type d'horloge atomique susceptible de mettre en oeuvre le procédé objet de la présente invention en indiquant la source atomique utilisée pour permettre la mise en oeuvre du procédé, le processus ou mode d'interrogation ainsi que le processus de détection du signal d'horloge correspondant.

| **TYPE D'HORLOGE ATOMIQUE** | **SOURCE ATOMIQUE** | **MODE D'INTERROGATION** | | **DETECTION DU SIGNAL D'HORLOGE** |
|---|---|---|---|---|
| CPT (piégeage cohérent de population sur des atomes thermiques en cellule) | Vapeur thermique avec ou sans gaz tampon | Interrogation optique (transition d'horloge dans le domaine micro-onde) | Continu dans les dispositifs existants Interrogation pulsée dans ce type d'horloge | Absorption optique ou détection micro-onde |
| CPT (piégeage cohérent de population sur des atomes froids) | Vapeur + refroidissement laser | Interrogation optique (transition d'horloge dans le domaine micro-onde) | Interrogation de type pulsé. | Absorption optique ou détection micro-onde |

En référence au tableau précité on indique que les horloges atomiques de type CPT permettent la mise en oeuvre du procédé objet de l'invention selon la figure 2a.

Une description plus détaillée d'une horloge atomique à interrogation pulsée conforme à l'objet de la présente invention sera maintenant donnée en liaison avec la figure 3 et les figures suivantes.

D'une manière générale, on indique que l'architecture de l'horloge atomique à interrogation pulsée conforme à l'objet de la présente invention correspond à celle qui est représentée en figure 3.

En particulier, une telle horloge comprend, dans une section optique SO, un module optique d'interrogation 1 permettant d'engendrer un premier et un deuxième faisceau laser cohérents en phase L₁, L₂. Ainsi que cité précédemment, chacun des faisceaux laser précités est sensiblement en résonance avec une transition optique des atomes d'un milieu d'interaction.

L'horloge atomique à interrogation pulsée comporte en outre une cellule d'interaction 3 comportant le milieu d'interaction précité.

Par notion de cellule d'interaction 3, on indique que la cellule d'interaction peut être constituée de manière classique par une enveloppe transparente au faisceau laser L₁, L₂ et bien entendu, par tout dispositif générateur du milieu d'interaction, c'est-à-dire d'atomes thermiques et/ou refroidis par laser.

Le module d'interrogation 1 engendre les deux faisceaux laser L₁ et L₂ dont la différence de fréquence est égale à la fréquence de résonance, la fréquence micro-onde à 9,2 GHz pour le césium et 6,8 GHz pour le rubidium par exemple.

Dans le cas du césium, les fréquences des diodes laser sont au voisinage de 852 nm pour la raie D₂ et 894 nm pour la raie D₁.

Les raies laser précitées peuvent être utilisées pour une interaction CPT telle que décrite précédemment dans la description.

Grâce à leur plus grand écart hyperfin dans l'état excité, les transitions de la raie D₁ apparaissent plus intéressantes car elles permettent de réduire, d'une part, les pertes d'atomes à cause des fuites sur des transitions adjacentes, et, d'autre part, les déplacements lumineux.

Il est en outre possible de mettre en oeuvre des atomes de rubidium pour lesquels la raie D₂ est à 780 nm et la raie D₁ est à 795 nm, les fréquences correspondantes f₂ et f₁ étant accessibles facilement avec des diodes laser du commerce.

Différents processus peuvent être mis en oeuvre pour engendrer deux radiations, c'est-à-dire les faisceaux laser L₁ et L₂, lesquels induisent le piégeage cohérent de la population d'atomes du milieu d'interaction. La différence de fréquence entre les faisceaux laser L₁ et L₂ est égale à la fréquence d'horloge, c'est-à-dire la fréquence du signal d'horloge atomique. La différence de phase entre la phase des faisceaux laser L₁ et L₂ doit présenter des fluctuations aussi faibles que possibles afin d'éviter toute destruction du phénomène d'interférence. La puissance d'émission requise pour les faisceaux laser est de l'ordre du milliwatt.

Dans un mode de mise en oeuvre spécifique, on indique que l'optique d'interrogation peut être réalisée à partir d'une source laser unique à laquelle on applique une modulation de fréquence à plusieurs GHz de type modulation à bandes latérales, la distance entre les bandes latérales correspondant à la fréquence d'horloge. On dispose ainsi des deux raies précédemment mentionnées avec une cohérence de phase aussi bonne que celle du signal de modulation.

Les deux raies ou faisceaux laser L₁ et L₂ sont alors superposés physiquement de manière classique afin que ces derniers suivent le même chemin optique et soient soumis aux mêmes déphasages successifs jusqu'à leur application sur le milieu d'interaction.

En ce qui concerne la cellule d'interaction 3, on indique que celle-ci peut être mise en oeuvre à partir d'une enceinte en pyrex ou en quartz.

En outre, des gaz tampon peuvent être ajoutés afin d'éliminer l'élargissement des raies par effet Doppler en se plaçant dans le régime de Lamb-Dicke. L'environnement magnétique et thermique est contrôlé de manière stricte pour éviter toute variation de déplacement de fréquence qui affecterait l'exactitude et la stabilité à long terme de l'horloge atomique ainsi constituée.

L'horloge atomique à interrogation pulsée comporte, dans une section de détection SD, également un module 4 de détection du signal de réponse, le signal de réponse étant défini comme le signal délivré par le milieu d'interaction de la cellule 3 après illumination du milieu d'interaction par les faisceaux laser L₁ et L₂. Le module de détection 4 est bien entendu adapté à la longueur d'onde et à l'amplitude du signal de réponse pour délivrer une version électronique du signal de réponse.

De manière plus spécifique, le module 4 de détection du signal de réponse peut être constitué par des modules mettant en oeuvre les processus de détection tels que décrits au tableau précédemment cité.

Selon un aspect particulièrement remarquable de l'horloge atomique à interrogation pulsée objet de la présente invention, celle-ci comporte un module 2 de modulation par impulsions de l'intensité du premier et du deuxième faisceaux laser L₁ et L₂ entre un niveau haut et un niveau bas d'intensité.

Bien entendu, ainsi que représenté sur la figure 3, le module 2 de modulation est placé dans la section optique SO sur le trajet des premier et deuxième faisceaux laser en amont de la cellule d'interaction 3 pour engendrer en synchronisme un premier et un deuxième faisceaux laser pulsés permettant d'illuminer le milieu d'interaction contenu dans la cellule 3, selon la figure 2a.

Du fait de l'illumination du milieu d'interaction précité par le premier et le deuxième faisceaux laser ou signal radiofréquence pulsés, l'interaction entre les faisceaux laser précités et le milieu d'interaction est sensiblement limitée à la durée de chaque impulsion successive correspondant à un niveau haut d'intensité.

En conséquence, le signal de réponse engendré pendant une impulsion courante de rang r par exemple dépend de l'état atomique engendré pendant au moins une impulsion précédant cette impulsion courante, c'est-à-dire des impulsions de rang r-1 à r-p précédemment mentionnés dans la description, et, bien entendu, de l'évolution de cet état atomique pendant la durée de niveau bas d'énergie d'intensité séparant ces impulsions.

En outre, ainsi que représenté sur la figure 3, le module de détection du signal de réponse 4 peut être suivi d'un module 5 de traitement, le module 5 de traitement recevant la version électronique du signal de réponse et effectuant un traitement de sommation par combinaison linéaire du signal de réponse engendré pendant l'impulsion courante et pendant au moins une impulsion précédant cette impulsion courante, c'est-à-dire pendant les impulsions antérieures successives. Le module 5 de traitement par combinaison linéaire permet ainsi d'engendrer un signal d'horloge atomique compensé résultant dont la largeur spectrale est minimalisée et de construire un signal de correction S_{c} permettant de piloter la fréquence d'un oscillateur local 6.

Sur la figure 3, le module 5 de traitement délivre en fait le signal de correction Sc au module 6 implanté dans une section analogique SA et constitué par exemple par un oscillateur local LO et un synthétiseur S délivrant, d'une part, un signal périodique asservi en fréquence Sᵤ, pour utilisation comme référence de fréquence pour un utilisateur externe, et, d'autre part, un signal de commande S_{co} du module optique d'interrogation 1.

Ce signal de commande S_{co} peut par exemple consister en une référence de fréquence permettant d'effectuer la commande du processus de modulation en bandes latérales précédemment mentionnées dans la description pour obtenir les deux faisceaux laser L₁ et L₂, à partir d'une source laser unique par exemple. On indique que le signal de commande S_{co} précité peut également permettre d'assurer une commande d'asservissement de la longueur d'ondes et/ou de la fréquence des faisceaux laser L₁ et L₂ à la valeur choisie.

Le mode de mise en oeuvre de ce processus de commande d'asservissement ne sera pas décrit en détails car il correspond à un mode de mise en oeuvre connu de l'état de la technique.

Bien entendu, ainsi que représenté en outre en figure 3, l'horloge atomique à interrogation pulsée, objet de la présente invention, est munie d'une unité de commande 7 qui peut être constituée par un micro-ordinateur relié par une liaison par bus à l'ensemble des modules tels que le module de modulation par impulsion 2, le module 4 de détection du signal de réponse, et, bien entendu le module 5 de traitement et le module 6 jouant le rôle d'oscillateur local LO et/ou de synthétiseur S.

On comprend en particulier que l'unité de commande 7 permet d'assurer la synchronisation de l'ensemble des modules précités ainsi que la commande des trains d'impulsions de modulation engendrés, à partir d'un signal de commande électronique, par exemple, élaboré par l'unité de commande 7, pour commander le module 2 de modulation.

En ce qui concerne le module 2 de modulation par impulsions de l'intensité du premier et du deuxième faisceaux laser L₁, L₂ on indique que ce dernier peut être constitué par un modulateur acousto-optique, un modulateur électro-optique ou finalement par tout autre composant de modulation de l'intensité d'un signal lumineux dont le temps de réponse est suffisamment bref pour assurer une telle modulation.

D'une manière plus spécifique, on indique que le niveau bas d'intensité correspond à une intensité sensiblement nulle de chacun des faisceaux laser ou du signal radiofréquence, ceux-ci étant totalement absorbés par le module 2 de modulation précédemment mentionné.

Une description plus détaillée du module de traitement 5 de sommation par combinaison linéaire du signal de réponse sera maintenant donnée en liaison avec la figure 4a et la figure 4b.

D'une manière générale, on comprend que le module 5 de traitement précité reçoit le signal de réponse sous sa forme de signal électronique délivré par le module de détection 4.

Pour assurer le traitement des impulsions successives Sᵣ reçues, le module 5 de traitement peut, ainsi que représenté en figure 4a, comporter avantageusement un module d'échantillonnage 50 du signal de réponse engendré pendant l'interaction de l'impulsion courante et d'au moins une impulsion précédant cette impulsion courante, le module 50 d'échantillonnage précité étant déclenché en synchronisme avec la commande du module 2 de modulation des faisceaux laser L₁ et L₂.

Le module 50 d'échantillonnage est préférentiellement suivi d'un module 51 de mémorisation des valeurs échantillonnées du signal de réponse engendré pendant l'interaction de chacune des impulsions précitées.

Enfin, le module 51 de mémorisation peut être suivi d'un module 52 permettant d'assurer le calcul d'une combinaison linéaire des valeurs échantillonnées mémorisées permettant d'engendrer le signal d'horloge atomique compensé S_{HC} précédemment mentionné dans la description. A partir de ce dernier un module 53 formé par exemple par un intégrateur permet de délivrer le signal de correction S_{c} au module 6 constitué par l'oscillateur local LO et le synthétiseur S, par exemple.

Le synthétiseur S permet d'engendrer un signal micro-ondes dont la fréquence est voisine de la fréquence de résonance de la transition e → f.

Enfin, l'unité de commande 7 peut avantageusement être constituée par un poste de travail ou un micro-ordinateur comportant un programme de commande de l'ensemble, de façon à assurer la synchronisation du module 2 de modulation, du module 4 de détection du signal de réponse, du module 5 de traitement précédemment décrit en liaison avec la figure 4a et, bien entendu, du module 6 constitué par l'oscillateur local et le synthétiseur précédemment décrits.

En particulier, dans un mode de réalisation non limitatif, on indique que l'unité de commande 7 peut être avantageusement programmée pour assurer, grâce à un logiciel de commande, une lecture des valeurs échantillonnées mémorisées dans le module de mémorisation 51 à des instants déterminés.

En particulier, dans ces conditions, l'unité de commande 7 peut alors comporter un programme de tri des valeurs échantillonnées mémorisées pour déterminer pour chacune des impulsions Sᵣ à Sᵣ₋ₚ les valeurs maximales et/ou minimales de ces valeurs échantillonnées pour chacune des impulsions successives précitées.

Ainsi, dans un mode de mise en oeuvre non limitatif de l'horloge atomique objet de la présente invention, on indique qu'un processus de traitement peut consister avantageusement, ainsi que représenté au point 2 de la figure 4b, pour l'impulsion courante Sᵣ de rang r, à déterminer la valeur échantillonnée de cette impulsion qui présente la valeur maximale, cette valeur maximale étant notée Mᵣ puis pour les impulsions successives de rang antérieur r-1 à r-p, à déterminer dans chacune de celles-ci le minimum des valeurs échantillonnées correspondantes dans ses impulsions successives.

Ainsi, les minima correspondants sont notés mᵣ₋₁ pour l'impulsion antérieure précédant immédiatement l'impulsion courante, cette impulsion antérieure étant de rang r-1, puis les valeurs successives mᵣ₋₂ à mᵣ₋ₚ pour des impulsions antérieures précédentes de rang r-2 jusqu'à r-p.

Selon un mode de mise en oeuvre non limitatif préférentiel de l'horloge atomique à interrogation pulsée objet de la présente invention, on indique que la combinaison linéaire des valeurs échantillonnées peut alors consister à additionner le maximum des valeurs échantillonnées pour l'impulsion courante de rang r et de retrancher les valeurs minimales successives des impulsions antérieures de rang r-1 à r-p, ainsi que représenté sur la figure 4b, ou une valeur moyenne de celles-ci.

On comprend que le programme de tri peut alors effectuer le tri par rapport à l'origine de chacune des impulsions, ces origines étant notées successivement or, Oᵣ₋₁, Oᵣ₋ₚ.

Ainsi, grâce à la mise en oeuvre du processus de traitement réalisé par le module de traitement 5 représenté en figure 3, 4a et 4b, on comprend, en particulier, que le maximum Mᵣ de l'impulsion courante de rang r permet d'obtenir la valeur maximale d'amplitude pour le signal de réponse détectée alors que la soustraction des valeurs échantillonnées successives, représentatives des minima locaux pour ces dernières, permet au contraire de retrancher une valeur échantillonnée représentative des dérives et perturbations introduites par le milieu d'interaction contenu dans la cellule 3, pour obtenir un signal d'horloge atomique compensé dont la largeur spectrale est ainsi minimalisée et dont le contraste peut être sensiblement amélioré, grâce à la suppression des composantes continues ou lentement variables représentatives de la dérive de l'ensemble du système.

Bien entendu, et dans un but d'augmenter la rapidité de traitement et l'obtention de réponse en temps réel pour la partie numérique du module 5 de traitement, les modules 51, 52 et 53 peuvent être remplacés par un processeur de signal dédié programmé à cet effet.

Des justificatifs théoriques et expérimentaux relatifs aux performances obtenues grâce à la mise en oeuvre du procédé et d'une horloge atomique à interrogation pulsée conformes à l'objet de la présente invention seront maintenant donnés ci-après en liaison avec la figure 4c.

Lorsqu'on considère une horloge atomique du type horloge CPT à atomes thermiques dans laquelle le milieu d'interaction est exempt de gaz tampon, la largeur de la raie d'oscillation obtenue pour le signal d'horloge, largeur à 3dB par rapport à l'amplitude maximale au sommet de l'oscillation, est de quelques kHz pour une fréquence centrale de l'ordre de quelques GHz. Une telle largeur de raie est trop importante pour être compatible avec une utilisation de telles horloges atomiques comme horloge de référence. Ceci peut être expliqué en raison du fait qu'en l'absence de gaz tampon, les atomes du milieu d'interaction sont soumis à un déplacement erratique rapide trop important qui élargit le phénomène de résonance par effet Doppler et limitation du temps de transit et, finalement, la qualité du résonateur radio-électrique ainsi constitué.

Lorsque, au contraire un gaz tampon est utilisé dans ce même type d'horloge, le régime de Lamb-Dicke est atteint et la largeur de raie du signal d'horloge atomique est principalement limitée par la relaxation de la cohérence dans l'état fondamental et l'élargissement dû à la saturation laser. Des largeurs de raie de l'ordre de 100 Hz ont jusqu'ici été obtenues. Des stabilités à court terme de la fréquence du signal utilisateur Sᵤ de l'ordre de 5 à 15 10⁻¹² après 1 seconde d'intégration ont été mesurées avec une détection optique ou micro-onde du signal d'horloge précité. La stabilité à long terme est essentiellement limitée par les fluctuations de fréquence induites par les collisions avec le gaz tampon. Le déplacement de fréquence correspondant vis-à-vis du désaccord Raman est directement relié à la pression de gaz tampon qui est elle-même fonction de la température du milieu d'interaction et donc de la cellule.

La largeur de raie Δf_{CPT} du signal de résonance et du signal d'horloge dans une horloge de ce type à une valeur donnée par la relation (1). ${Δf}_{CPT} = {Δf}_{TT} + {Δf}_{collision} + {Δf}_{Doppler} + {Δf}_{saturation}$

Dans cette relation :
- Δf_{TT} décrit l'élargissement dû au temps de transit limité des atomes du milieu d'interaction à travers les faisceaux laser.

Pour une interrogation continue, Δf_{TT} varie comme 1/T où T désigne le temps d'interaction entre un atome et les ondes laser.

Pour une interrogation pulsée conformément à la mise en oeuvre du procédé et de l'horloge à interrogation pulsée objet de la présente invention, Δf_{TT} varie comme 1/2b où b désigne le temps mort entre deux impulsions consécutives d'un train d'impulsions ;
- Δf_{collision} est l'élargissement de la raie résultant de l'amortissement de la cohérence dû aux collisions entre atomes ;
- Δf_{Doppler} est l'élargissement par effet Doppler du premier ordre ;
- Δfₛₐₜᵤᵣₐₜᵢₒₙ est l'élargissement par saturation lié aux intensités réelles des faisceaux laser illuminant le milieu d'interaction.

Pour une horloge atomique CPT dont le milieu d'interaction est constitué par des atomes thermiques sous forme d'une vapeur :
- Δf_{Doppler} et Δf_{TT} sont négligeables en raison de la présence du gaz tampon ;
- Δfₛₐₜᵤᵣₐₜᵢₒₙ peut être réduit en ajustant la puissance laser mais au détriment du rapport signal à bruit, ainsi que mentionné précédemment dans l'introduction à la description pour les dispositifs de l'art antérieur à interrogation continue ;
- Δf_{collision} est la source prédominante de l'élargissement de la raie constitutive du signal d'horloge atomique obtenu.

La figure 4c illustre le mode de mise en oeuvre du procédé objet de la présente invention grâce à une horloge atomique à interrogation pulsée dans laquelle le milieu d'interaction est constitué par des atomes thermiques de césium en présence d'un gaz tampon, formé par de l'azote. Elle représente l'amplitude du signal d'horloge compensé S_{HC} en fonction du désaccord de la différence des fréquences Δf₁₂ des deux ondes laser.

L'axe des abscisses de la figure 4c est gradué en kHz vis-à-vis d'une valeur 0 origine du désaccord Raman. La distance δ représente le désaccord introduit en raison de la présence du gaz tampon. Ce biais de fréquence peut être réduit en utilisant deux gaz tampon, azote et argon par exemple, induisant des déplacements collisionnels de signe opposé.

En référence à la figure précitée, on constate que pour l'amplitude maximale mesurée en millivolts sur l'axe des ordonnées, la largeur des oscillations reste aussi faible que 25 Hz grâce à la mise en oeuvre du traitement et, bien entendu, de la modulation par impulsions des faisceaux laser L₁ et L₂ utilisés. Lorsque, au contraire et selon un aspect particulièrement remarquable du procédé et de l'horloge atomique à interrogation pulsée conformes à l'objet de la présente invention, le milieu d'interaction est constitué par des atomes refroidis par laser, la vitesse des atomes est réduite dans les conditions précédemment mentionnées dans la description, c'est-à-dire à des vitesses erratiques environ 1000 fois plus faibles que celles des atomes thermiques.

Dans ces conditions, il est alors possible d'obtenir des longs temps d'interaction entre les faisceaux laser d'illumination et le milieu d'interaction sans l'utilisation d'un gaz tampon, ce qui permet d'annuler ainsi le déplacement δ précédemment mentionné en liaison avec la figure 4c de résonance et l'élargissement de fréquences dû aux collisions.

Ainsi, pour une horloge à interrogation pulsée, horloge atomique CPT à atomes froids, les paramètres précités sont alors traités de la façon ci-après :
- Δf_{Doppler} et Δf_{TT} sont négligeables grâce aux faibles vitesses des atomes froids, refroidis par laser ;
- Δf_{collision} est également négligeable lorsque la densité d'atomes froids est suffisamment faible.

A ce titre, l'atome de rubidium apparaît plus intéressant que l'atome de césium car le déplacement collisionnel est au moins 50 fois plus faible.

Ainsi, on constate que c'est l'élargissement par saturation Δfₛₐₜᵤᵣₐₜᵢₒₙ qui limite la largeur de raie d'une horloge atomique dont le milieu d'interaction est constitué par des atomes refroidis par laser.

Lorsque, en outre, le processus d'interrogation est effectué conformément au procédé objet de la présente invention, c'est-à-dire par interrogation pulsée, il est alors possible de réduire de manière très significative la contribution de l'effet de saturation tout en continuant de détecter les signaux d'intensité suffisante, c'est-à-dire avec un rapport signal à bruit satisfaisant.

## Revendications

1. Procédé de génération d'un signal d'horloge atomique à piégeage cohérent de population, à partir d'une première et d'une deuxième onde laser cohérentes en phase, chacune sensiblement en résonance avec une transition optique des atomes d'un milieu d'interaction, la superposition cohérente des états atomiques correspondant au piégeage cohérent de population d'atomes engendrant un signal de réponse présentant une amplitude extrémale à la résonance et représentative du signal d'horloge atomique correspondant à la variation d'amplitude du signal détecté en fonction de la valeur de la différence de fréquence de la première et la deuxième onde laser cohérentes en phase, **caractérisé en ce que** celui-ci consiste au moins à :
- moduler en synchronisme par impulsions successives l'intensité de la première et la deuxième onde laser, selon un facteur de forme déterminé entre un niveau haut et un niveau bas d'intensité, l'interaction entre la première respectivement la deuxième onde laser et le milieu d'interaction étant limitée sensiblement à la durée de chaque impulsion successive correspondant à un niveau haut d'intensité, ledit signal de réponse engendré pendant une impulsion courante dépendant de l'état atomique engendré pendant au moins une impulsion précédant cette impulsion courante et de l'évolution de cet état atomique pendant la durée de niveau bas d'intensité séparant lesdites impulsions :
- détecter et superposer par combinaison linéaire ledit signal de réponse engendré pendant ladite impulsion courante et au moins une impulsion précédant cette impulsion courante, pour engendrer un signal d'horloge atomique compensé résultant, dont la largeur spectrale est minimalisée.

2. Procédé selon la revendication 1, **caractérisé en ce que** la modulation par impulsions est effectuée par trains d'impulsions, la fréquence des impulsions de modulation étant comprise entre 0,2 Hz et 10⁴ Hz.

3. Procédé selon la revendication 1 ou 2, **caractérisé en ce que** les impulsions de modulation présentent un facteur de forme compris entre 10⁻⁶ et 10⁻¹.

4. Procédé selon l'une des revendications 1 à 3, **caractérisé en ce que** la durée de niveau bas d'intensité séparant ladite impulsion courante de ladite impulsion précédant cette impulsion courante est inférieure au temps de vie de la cohérence hyperfine existant entre deux niveaux d'horloge.

5. Procédé selon l'une des revendications 1 à 4, **caractérisé en ce que** ledit milieu d'interaction est formé par une pluralité d'atomes thermiques ou refroidis par laser.

6. Procédé selon l'une des revendications 1 à 5, **caractérisé en ce que** l'étape consistant à détecter ledit signal d'horloge est choisie comme l'un des processus de détection parmi le groupe des processus de détection comprenant l'absorption optique, la fluorescence optique, la détection micro-onde, en fonction de la différence de fréquence de la première et de la deuxième onde laser cohérentes en phase.

7. Horloge atomique à interrogation pulsée, comportant au moins :
un moyen optique d'interrogation (1) permettant d'engendrer un premier et un deuxième faisceau laser cohérents en phase (L1, L2), chacun sensiblement en résonance avec une transition optique des atomes d'un milieu d'interaction (3);
- une cellule d'interaction (3) comportant ledit milieu d'interaction, illuminé en fonctionnement par le premier et le deuxième faisceau laser cohérents en phase, pour engendrer un signal de réponse présentant une amplitude extrémale à la résonance et correspondant à la variation d'amplitude du signal détecté en fonction de la différence de fréquence du premier et du deuxième faisceau laser cohérents en phase ;
- des moyens de détection (4) dudit signal de réponse, lesdits moyens de détection étant adaptés à la longueur d'onde et à l'amplitude du signal de réponse, **caractérisé en ce que** ladite horloge atomique comporte en outre :
des moyens de modulation (2) par impulsions de l'intensité du premier et du deuxième faisceau laser entre un niveau haut et un niveau bas d'intensité, lesdits moyens de modulation étant placés sur le trajet desdits premier et deuxième faisceau laser en amont de ladite cellule d'interaction (3) pour engendrer en synchronisme un premier et un deuxième faisceau laser pulsé, l'interaction entre le premier respectivement le deuxième faisceau laser et le milieu d'interaction étant sensiblement limitée à la durée de chaque impulsion successive correspondant à un niveau haut d'intensité, ledit signal de réponse engendré pendant une impulsion courante dépendant de l'état atomique engendré pendant au moins une impulsion précédant cette impulsion courante et de l'évolution de cet état atomique pendant la durée de niveau bas d'énergie d'intensité séparant lesdites impulsions, et **en ce que**
lesdits moyens de détection comprennent en outre des moyens sommateur (5) par combinaison linéaire du signal de réponse engendré pendant cette impulsion courante et du signal de réponse engendré pendant au moins une impulsion précédant cette impulsion courante, lesdits moyens sommateurs par combinaison linéaire permettant d'engendrer un signal d'horloge atomique compensé résultant, dont la largeur spectrale est minimalisée.

8. Horloge atomique selon la revendication 7. **caractérisée en ce que** lesdits moyens de modulation par impulsion de l'intensité du premier et du deuxième faisceau laser entre un niveau haut d'intensité et un niveau bas comportent au moins un modulateur acousto-optique.

9. Horloge atomique selon l'une des revendications 7 ou 8, **caractérisé en ce que** lesdits moyens de détection comprennent en outre :
- des moyens d'échantillonnage du signal de réponse engendré pendant l'interaction de l'impulsion courante et d'au moins une impulsion précédant cette impulsion courante ;
- des moyens de mémorisation des valeurs échantillonnées du signal de réponse engendré pendant l'interaction de chacune desdites impulsions.

10. Horloge atomique selon la revendication 9, **caractérisé en ce que** lesdits moyens de détection comprennent en outre :
- des moyens de lecture des valeurs échantillonnées à des instants déterminés mémorisés dans lesdits moyens de mémorisation :
- des moyens de calcul d'une combinaison linéaire desdites valeurs échantillonnées mémorisées permettant d'engendrer ledit signal d'horloge atomique compensé.

## Claims

1. A method for generating an atomic clock signal with coherent population trapping from a first and a second phase-coherent laser wave, each substantially in resonance with an optical transition of the atoms of an interactive medium, the coherent superimposition of the atomic states corresponding to the coherent population trapping of atoms producing a response signal having a resonance-extremal amplitude and representing the atomic clock signal corresponding to the variation in amplitude of the signal detected as a function of the value of the difference in frequency of the first and the second phase-coherent laser wave, **characterized in that** said method consists at least in:
- modulating in synchronization by successive pulses the intensity of the first and the second laser wave, by a shape factor determined between a high level and a low level of intensity, the interaction between the first or the second laser wave respectively and the interactive medium being substantially limited to the duration of each successive pulse corresponding to a high level of intensity, said response signal produced during a current pulse depending on the atomic state produced during at least one pulse preceding this current pulse and on the development of this atomic state for the duration of a low level of intensity separating said pulses; and
- detecting and superimposing by linear combination said response signal produced during said current pulse and at least one pulse preceding this current pulse to produce a resultant compensated atomic clock signal, the spectral width of which is minimized.

2. The method according to claim 1, **characterized in that** the pulse modulation is carried out by pulse trains, the frequency of the modulation pulses being between 0.2 Hz and 10⁴ Hz.

3. The method according to either claim 1 or claim 2, **characterized in that** the modulation pulses have a shape factor of between 10⁻⁶ and 10⁻¹.

4. The method according to any one of claims 1 to 3, **characterized in that** the duration of a low level of intensity separating said current pulse from said pulse preceding this current pulse is shorter than the lifetime of the hyperfine coherence existing between two clock levels.

5. The method according to any one of claims 1 to 4, **characterized in that** said interactive medium is formed by a plurality of thermal or laser-cooled atoms.

6. The method according to any one of claims 1 to 5, **characterized in that** the step consisting in detecting said clock signal is chosen as one of the detection processes from among the group of detection processes comprising optical absorption, optical fluorescence, microwave detection, as a function of the difference in frequency of the first and the second phase-coherent laser waves.

7. An atomic clock with pulsed interrogation, comprising at least:
- an optical interrogation means (1) allowing the production of a first and a second phase-coherent laser beam (L1, L2), each substantially in resonance with an optical transition of the atoms of an interactive medium (3);
- an interactive cell (3) comprising said interactive medium, illuminated in operation by the first and the second phase-coherent laser beam, to produce a response signal having a resonance-extremal amplitude and corresponding to the variation in amplitude of the signal detected as a function of the difference in frequency of the first and the second phase-coherent laser beam;
- means (4) for detecting said response signal, said detection means being adapted to the wavelength and to the amplitude of the response signal,
**characterized in that** said atomic clock further comprises:
- means (2) for pulse-modulating the intensity of the first and the second laser beam between a high level and a low level of intensity, said modulation means being placed on the path of said first and second laser beams upstream of said interactive cell (3) to produce in synchronization a first and a second pulsed laser beam, the interaction between the first or the second laser beam respectively and the interactive medium being substantially limited to the duration of each successive pulse corresponding to a high level of intensity, said response signal produced during a current pulse being dependent on the atomic state produced during at least one pulse preceding this current pulse and on the development of this atomic state for the duration of a low level of intensity energy separating said pulses, and **in that**
- said detection means further comprise means (5) for adding by linear combination the response signal produced during this current pulse and the response signal produced during at least one pulse preceding this current pulse, said means for adding by linear combination allowing the production of a resultant compensated atomic clock signal, the spectral width of which is minimized.

8. The atomic clock according to claim 7, **characterized in that** said means for pulse-modulating the intensity of the first and the second laser beam between a high level of intensity and a low level comprise at least one acousto-optic modulator.

9. The atomic clock according to either claim 7 or claim 8, **characterized in that** said detection means further comprise:
- means for sampling the response signal produced during the interaction of the current pulse and at least one pulse preceding this current pulse; and
- means for storing sampled values of the response signal produced during the interaction of each of said pulses.

10. The atomic clock according to claim 9, **characterized in that** said detection means further comprise:
- means for reading the values sampled at predetermined instants stored in said storage means; and
- means for calculating a linear combination of said stored sampled values allowing the production of said compensated atomic clock signal.

## Patentansprüche

1. Verfahren zum Erzeugen eines Atomuhrsignals mit "Coherent Population Trapping" (kohärentes Besetzungs-Einfangen) aus einer ersten und einer zweiten phasenkohärenten Laserwelle, die jeweils im Wesentlichen in Resonanz mit einem optischen Übergang der Atome eines Interaktionsmediums sind, wobei die dem kohärenten Einfangen einer Atombesetzung entsprechende kohärente Überlagerung der Atomzustände ein Antwortsignal erzeugt, das eine Amplitude aufweist, die extremal zu der Resonanz und für das Atomuhrsignal repräsentativ ist, das der Amplitudenvariation des Signals entspricht, das in Abhängigkeit von dem Wert des Frequenzunterschiedes der ersten und der zweiten phasenkohärenten Laserwelle detektiert wird, **dadurch gekennzeichnet, dass** es mindestens aus folgendem besteht:
- synchrones Modulieren mittels aufeinanderfolgender Impulse der Stärke der ersten und der zweiten Laserwelle gemäß einem bestimmten Formfaktor zwischen einem hohen und einem niedrigen Stärkepegel, wobei die Interaktion zwischen der ersten beziehungsweise der zweiten Laserwelle und dem Interaktionsmedium im Wesentlichen auf die Dauer jedes nachfolgenden Impulses beschränkt ist, der einem hohen Stärkepegel entspricht, wobei das während eines aktuellen Impulses erzeugte Antwortsignal von dem Atomzustand, der während mindestens eines dem aktuellen Impuls vorangehenden Impulses erzeugt wurde, und von der Entwicklung des Atomzustandes während der die Impulse trennenden Dauer des niedrigen Stärkepegels abhängt,
- Detektieren und Überlagern mittels Linearkombination des während des aktuellen Impulses und mindestens eines dem aktuellen Impuls vorangehenden Impulses erzeugten Antwortsignals zum Erzeugen eines kompensierten Ergebnis-Atomuhrsignals, dessen spektrale Breite minimalisiert ist.

2. Verfahren gemäß Anspruch 1, **dadurch gekennzeichnet, dass** die Impulsmodulation mittels Impulsfolgen durchgeführt wird, wobei die Modulationsimpuls-Frequenz zwischen 0,2 Hz und 10⁴ Hz liegt.

3. Verfahren gemäß Anspruch 1 oder 2, **dadurch gekennzeichnet, dass** die Modulationsimpulse einen Formfaktor zwischen 10⁻⁶ und 10⁻¹ aufweisen.

4. Verfahren gemäß einem der Ansprüche 1 bis 3,
**dadurch gekennzeichnet, dass** die Dauer des niedrigen Stärkepegels, die den aktuellen Impuls von dem diesem aktuellen Impuls vorangehenden Impuls trennt, kürzer als die Lebensdauer der hyperfeinen Kohärenz ist, die zwischen zwei Taktpegeln vorhanden ist.

5. Verfahren gemäß einem der Ansprüche 1 bis 4,
**dadurch gekennzeichnet, dass** das Interaktionsmedium aus einer Mehrzahl von thermischen oder lasergekühlten Atomen gebildet wird.

6. Verfahren gemäß einem der Ansprüche 1 bis 5,
**dadurch gekennzeichnet, dass** der Schritt, der aus dem Detektieren des Taktsignals besteht, in Abhängigkeit von dem Frequenzunterschied der ersten und der zweiten phasenkohärenten Laserwelle als eines der Detektionsverfahren aus der Gruppe der Detektionsverfahren ausgewählt wird, die die optische Absorption, die optische Fluoreszenz und die Mikrowellendetektion aufweisen.

7. Atomuhr mit gepulster Abfrage, die mindestens folgendes aufweist:
- ein optisches Abfragemedium (1), welches das Erzeugen eines ersten und eines zweiten phasenkohärenten Laserstrahls (L1, L2) ermöglicht, von denen jeder mit einem optischen Übergang der Atome eines Interaktionsmediums (3) im Wesentlichen in Resonanz ist,
- eine Interaktionszelle (3), die das Interaktionsmedium aufweist, das im Betrieb von dem ersten und dem zweiten phasenkohärenten Laserstrahl beleuchtet wird, zum Erzeugen eines Antwortsignals, das eine Amplitude aufweist, die zu der Resonanz extremal ist und der Amplitudenvariation des Signals entspricht, das in Abhängigkeit von dem Frequenzunterschied des ersten und des zweiten phasenkohärenten Laserstrahls detektiert wird,
- Mittel zum Detektieren (4) des Antwortsignals, wobei die Detektionsmittel an die Wellenlänge und an die Amplitude des Antwortsignals angepasst sind,
**dadurch gekennzeichnet, dass** die Atomuhr ferner aufweist:
- Mittel zum Impulsmodulieren (2) der Stärke des ersten und des zweiten Laserstrahls zwischen einem hohen und einem niedrigen Stärkepegel, wobei die Modulationsmittel auf der Bahn des ersten und des zweiten Laserstrahls stromaufwärts von der Interaktionszelle (3) angeordnet sind, zum synchronen Erzeugen eines ersten und eines zweiten gepulsten Laserstrahls, wobei die Interaktion zwischen dem ersten beziehungsweise dem zweiten Laserstrahl und dem Interaktionsmedium im Wesentlichen auf die Dauer jedes nachfolgenden Impulses beschränkt ist, der einem hohen Stärkepegel entspricht, wobei das Antwortsignal, das während mindestens eines aktuellen Impulses erzeugt wird, von dem Atomzustand, der während mindestens eines dem aktuellen Impuls vorangehenden Impulses erzeugt wurde, und von der Entwicklung des Atomzustandes während der die Impulse voneinander trennenden Dauer des niedrigen Stärkepegels abhängt, und dass
- die Detektionsmittel darüber hinaus Mittel zum Summieren (5) mittels Linearkombination des während des aktuellen Impulses erzeugten Antwortsignals und des während mindestens eines dem aktuellen Impuls vorangehenden Impulses erzeugten Antwortsignals aufweisen, wobei die Mittel zum Summieren mittels Linearkombination das Erzeugen eines kompensierten Ergebnis-Atomuhrsignals ermöglichen, dessen spektrale Breite minimalisiert ist.

8. Atomuhr gemäß Anspruch 7, **dadurch gekennzeichnet, dass** die Mittel zum Impulsmodulieren der Stärke des ersten und des zweiten Laserstrahls zwischen einem hohen Stärkepegel und einem niedrigen Stärkepegel mindestens einen akustisch-optischen Modulator aufweisen.

9. Atomuhr gemäß einem der Ansprüche 7 oder 8, **dadurch gekennzeichnet, dass** die Detektionsmittel ferner aufweisen:
- Mittel zum Abtasten des Antwortsignals, das während der Interaktion des aktuellen Impulses und mindestens eines dem aktuellen Impuls vorangehenden Impulses erzeugt wird, und
- Mittel zum Speichern der abgetasteten Werte des Antwortsignals, das während der Interaktion jedes der Impulse erzeugt wird.

10. Atomuhr gemäß Anspruch 9, **dadurch gekennzeichnet, dass** die Detektionsmittel ferner aufweisen:
- Mittel zum Auslesen der abgetasteten Werte zu bestimmten Zeitpunkten, die in den Speichermitteln gespeichert sind, und
- Mittel zum Berechnen einer Linearkombination der gespeicherten abgetasteten Werte, die das Erzeugen des kompensierten Atomuhrsignals ermöglichen.
